# DEMANDE DE BREVET EUROPEEN

(11) **EP 1 498 660 A1**
(43) Date de publication de la demande: **19.01.2005**
(21) Numéro de dépôt: 04356130.7
(22) Date de dépôt: 13.07.2004
(51) Int. Cl.: F23G 5/16, F23G 5/24, F23G 5/46

(54) **Installation de traitement de déchets et de récupération de chaleur**

(30) Priorité: 15.07.2003 FR 0308589
(71) Demandeur: Société Normande d'Etudes et de Réalisations, 14700 Falaise (FR)
(72) Inventeur: Tisne, Patrice, 14000 Caen (FR)
(74) Mandataire: Thibault, Jean-Marc

(57) **Abrégé**

L'objet de l'invention concerne une installation de traitement par combustion de déchets (**1**) et de récupération de chaleur comportant :
■ un foyer de combustion (**2**) des déchets,
■ un moyen (**8**) pour enflammer les déchets,
■ des moyens (**11**) de fourniture d'un comburant primaire pour permettre la combustion des déchets et l'obtention de gaz et fumées,
■ une chambre (**17**) de récupération des gaz et fumées,
■ et un échangeur de chaleur (**70**) entre un circuit de circulation d'un fluide caloporteur (**71**) et un circuit de circulation des gaz et fumées (**72**) issus de la chambre de récupération.

Selon l'invention, la chambre (**17**) de récupération des gaz et fumées délimite un chemin de circulation (**17**_{**1**}**, 17**_{**2**}) dont la longueur est adaptée pour permettre un temps de séjour des gaz et fumées entre l'entrée et la sortie, supérieur ou égal à 2 s, à une température au moins égale à 850 °C.

## Description

La présente invention concerne le domaine technique du traitement par calcination, incinération ou combustion de déchets au sens général.

L'invention trouve une application dans le domaine de l'incinération de déchets de nature végétale ou à caractère industriel banal, tels que par exemple palettes ou cartons et trouve une application particulièrement avantageuse pour le traitement des déjections d'animaux, et en particulier des fientes de volailles.

L'élimination des déchets du secteur industriel ou ménager est un problème délicat à résoudre en raison d'une part, de l'augmentation rapide du volume des déchets et d'autre part, des normes liées à l'environnement rendant de plus en plus difficile leur élimination, notamment par épandage ou enfouissement.

Dans l'état de la technique, il est connu d'éliminer des déchets en les traitant par incinération. Il est connu de nombreux types d'installation permettant de traiter les déchets par combustion. Ainsi, par exemple, le document WO 96/32609 décrit une installation et un procédé pour éliminer les produits de combustion incomplète issus de déchets. Ce procédé consiste, dans une première phase, à soumettre les déchets à une température comprise entre 1 000 et 1 500 °C pendant au moins 1 ms et, dans une deuxième phase, à soumettre les gaz et fumées issus de la combustion, à une température comprise entre 700 et 1 000 °C pendant 1 à 4 s en injectant de l'eau pour convertir les produits halogène et carbone contenus dans les gaz et fumées.

Il apparaît que de telles installations sont relativement complexes et ne permettent pas d'envisager la réalisation d'installations d'incinération présentant une capacité de traitement relativement faible tout en offrant une rentabilité satisfaisante avec un respect des paramètres des gaz et fumées liés à l'environnement. Or, il est clair qu'il apparaît le besoin de disposer de telles installations de manière à pouvoir traiter les déchets sur un site proche de leur lieu de production afin d'éviter leur transport. Tel est le cas, notamment, pour les fientes de volailles issues de sites dispersés sur le territoire.

Pour tenter de remédier aux inconvénients énoncés ci-dessus, le brevet FR 2 755 501 a proposé une installation de traitement par combustion de déchets et de récupération de chaleur comportant un foyer de combustion pourvu d'un orifice de déversement des déchets amenés par des moyens d'approvisionnement. Une telle installation comporte également un moyen pour enflammer des déchets à l'intérieur du foyer de combustion. Une telle installation comporte également des moyens de fourniture d'un comburant primaire pour permettre la combustion des déchets et l'obtention de gaz et fumées qui sont récupérés dans une chambre afin d'être amenés en relation d'un échangeur de chaleur entre un circuit de circulation d'un fluide caloporteur et un circuit de circulation des gaz et fumées.

Si une telle installation présente une rentabilité satisfaisante, il apparaît que, dans certaines conditions d'utilisation, les paramètres des gaz et fumées liés au respect de l'environnement et notamment le taux de dioxines dépasse les normes en vigueur.

Il apparaît donc le besoin de disposer d'une installation de traitement par combustion de déchets permettant de maîtriser les fumées issues du processus de traitement et présentant une capacité de traitement relativement faible tout en conservant une rentabilité satisfaisante.

L'objet de l'invention vise donc à satisfaire ce besoin en proposant une installation de traitement par combustion de déchets et de récupération de chaleur comportant :
■ un foyer de combustion pourvu d'un orifice de déversement des déchets amenés par des moyens d'approvisionnement,
■ un moyen pour permettre d'enflammer des déchets à l'intérieur du foyer de combustion,
■ des moyens de fourniture d'un comburant primaire pour permettre la combustion des déchets et l'obtention de gaz et fumées,
■ un système de canalisation des gaz et fumées,
■ une chambre de récupération des gaz et fumées issus du système de canalisation,
■ et un échangeur de chaleur entre un circuit de circulation d'un fluide caloporteur et un circuit de circulation des gaz et fumées issus de la chambre de récupération.

Selon l'invention, la chambre de récupération des gaz et fumées délimite un chemin de circulation dont la longueur est adaptée pour permettre un temps de séjour des gaz et fumées entre l'entrée et la sortie, supérieur ou égal à 2 s, à une température au moins égale à 850 °C.

Avantageusement, le chemin de circulation des gaz et fumées est délimité par une cheminée s'élevant verticalement dans le prolongement du foyer de combustion et munie d'une virole interne délimitant intérieurement un circuit ascendant pour les gaz et fumées et extérieurement, un circuit descendant pour les gaz et fumées.

De préférence, la cheminée est pourvue à son extrémité supérieure d'un dôme.

De préférence encore, le foyer de combustion comporte des moyens d'extraction des cendres.

Selon une caractéristique de l'invention, le circuit de circulation des gaz et fumées de l'échangeur de chaleur communique en entrée dans sa partie basse, avec la sortie du chemin de circulation des gaz et fumées et en sortie, dans sa partie haute, avec une chambre de sortie.

De préférence, la chambre de sortie comporte une bouche de sortie équipée d'un filtre.

Selon une caractéristique de l'invention, les moyens d'approvisionnement apportent les déchets sous forme d'éléments individualisés

Selon une application préférée de l'objet de l'invention, les déchets amenés sous forme d'éléments individualisés sont des déjections de volailles combinées à des copeaux de bois.

Diverses autres caractéristiques ressortent de la description faite ci-dessous en référence aux dessins annexés qui montrent, à titre d'exemples non limitatifs, des formes de réalisation de l'objet de l'invention.

La **figure unique** est une vue en coupe élévation montrant un exemple de réalisation d'une installation de traitement conforme à l'invention.

Tel que cela apparaît plus précisément à la **figure unique**, l'installation **A** selon l'invention est destinée à assurer le traitement par combustion ou incinération de déchets **1** au sens général, se présentant naturellement ou à la suite d'un traitement approprié, sous la forme d'éléments individualisés, de particules ou de granulés. A titre d'exemples non limitatifs, les déchets **1** peuvent être constitués par des produits forestiers provenant, par exemple, d'élagages, ou par des cartons ou des palettes traités préalablement par un broyeur associé ou non à l'installation **A**. Selon une caractéristique préférée de réalisation, les déchets **1** sont constitués par des déjections de volailles qui sont généralement combinées à des copeaux de bois.

L'installation de traitement **A** comporte un foyer de combustion **2** délimité par une enveloppe fermée **3** à caractère réfractaire. Le foyer de combustion **2** comporte un orifice **4** de déversement des déchets **1** qui sont amenés par l'intermédiaire d'un moyen d'approvisionnement **5** qui, dans l'exemple illustré, est constitué par l'intermédiaire d'une vis sans fin montée à l'intérieur d'un tube **6** débouchant, par exemple, à la base d'une trémie dans laquelle les déchets **1** sont déversés directement ou après avoir subi un broyage préalable. Le tube **6** traverse la paroi **3**_{**1**} du four pour déboucher, dans l'exemple illustré, à la partie haute du foyer de combustion **2.**

Le foyer de combustion **2** est équipé d'un moyen **8** permettant d'enflammer les déchets **1** à l'intérieur du foyer de combustion. Par exemple, un tel moyen **8** peut être constitué par un brûleur de tout type connu en soi ou un élément électrique chauffant.

L'installation **A** comporte également des moyens **11** de fourniture d'un comburant primaire tel que de l'air pour permettre la combustion et l'obtention de gaz et fumées représentés par les lettres **F**. Par exemple, ces moyens de fourniture **11** peuvent être constitués par un ventilateur **12** débouchant par une canalisation **13** à la base du foyer de combustion **2**.

Selon une autre caractéristique de l'invention, le foyer de combustion **2** est pourvu d'un système de canalisation **16** des gaz et fumées vers une chambre **17** de récupération. Par exemple, le système de canalisation **16** est constitué par la partie supérieure du foyer **2** réalisée sous la forme d'un venturi. Selon une caractéristique de réalisation, ces gaz et fumées **F** sont conduits naturellement par voie ascensionnelle vers la chambre de récupération **17** qui s'élève dans le prolongement vertical du foyer de combustion **2**.

Selon une autre caractéristique de réalisation de l'invention, le foyer de combustion **2** comporte au niveau de sa sole, des moyens **30** d'extraction des cendres pilotés par une unité de commande non représentée. Ces moyens d'extraction des cendres **30** sont constitués par exemple par un organe moteur **31** agissant sur une vis sans fin **32** assurant l'extraction des cendres vers l'extérieur du foyer.

Selon une caractéristique de l'invention, la chambre de récupération **17** des gaz et fumées délimite un chemin de circulation **17**_{**1**}**, 17**_{**2**} dont la longueur est adaptée pour permettre un temps de séjour des gaz et fumées entre l'entrée et la sortie, supérieure ou égale à 2 s et à une température au moins égale à 850 °C. Il doit être compris que le temps de trajet des gaz et fumées dans le chemin de circulation **17**_{**1**}**,** **17**_{**2**} doit être égal au moins à 2 s. Une telle disposition permet d'assurer de brûler pratiquement la totalité des dioxines présents dans les gaz et fumées.

Avantageusement, le chemin de circulation **17**_{**1**}**, 17**_{**2**} des gaz et fumées est délimité par une cheminée **61** s'élevant verticalement dans le prolongement du foyer de combustion **2**. Cette cheminée **61** est munie d'une virole interne **62** portée par l'enveloppe **3** du foyer de combustion **2** délimitant intérieurement un chemin ascendant **17**_{**1**} pour les gaz et fumées. Cette virole interne **62** est montée à l'intérieur et à distance d'une chemise concentrique **63** délimitant entre elles un chemin descendant **17**_{**2**} pour les gaz et fumées. Cette cheminée **61** est pourvue d'un dôme **64** prolongeant la chemise **63** pour refermer la cheminée à sa partie haute en vue de permettre le changement de direction des gaz et fumées. Dans la mesure où les chemins ascendant **17**_{**1**} et descendant **17**_{**2**} s'étendent de part et d'autre de la virole **62,** les gaz et fumées conservent, pendant ce trajet, une haute température au moins égale à 850 °C.

Selon une autre caractéristique de l'invention, l'installation **A** comporte un échangeur de chaleur **70** entre un circuit de circulation **71** d'un fluide caloporteur et un circuit de circulation **72** des gaz et fumées issues de la chambre de récupération **17**. Dans l'exemple illustré, l'échangeur de chaleur **70** comporte deux viroles concentriques **73** délimitant entre elles le circuit de circulation **72** des gaz et fumées et communiquant en partie basse, à la sortie du chemin descendant **17**_{**2**} et en partie haute, à l'entrée d'une chambre de sortie **74**. De préférence, la chambre de sortie **74** des gaz et fumées est pourvue d'une bouche de sortie équipée d'un filtre.

Les deux viroles concentriques **73** sont montées entre la chemise **63** et une enveloppe externe **75** de manière à délimiter de part et d'autre des viroles **73**, le circuit de circulation **71** d'un fluide caloporteur pouvant être utilisé à des fins diverses de chauffage. Cet échangeur de chaleur **70** faisant partie d'une chaudière ne sera pas décrit plus précisément car il ne fait pas partie de l'invention et fait partie des connaissances techniques de l'homme du métier.

L'invention n'est pas limitée aux exemples décrits et représentés car diverses modifications peuvent y être apportées sans sortir de son cadre.

## Revendications

1. Installation de traitement par combustion de déchets **(1)** et de récupération de chaleur comportant :
■ un foyer de combustion **(2)** pourvu d'un orifice de déversement **(4)** des déchets amenés par des moyens d'approvisionnement **(5),**
■ un moyen **(8)** pour enflammer des déchets à l'intérieur du foyer de combustion **(2),**
■ des moyens **(11)** de fourniture d'un comburant primaire pour permettre la combustion des déchets et l'obtention de gaz et fumées,
■ un système **(16)** de canalisation des gaz et fumées,
■ une chambre **(17)** de récupération des gaz et fumées issus du système de canalisation,
■ et un échangeur de chaleur **(70)** entre un circuit de circulation d'un fluide caloporteur **(71)** et un circuit de circulation des gaz et fumées **(72)** issus de la chambre de récupération,
**caractérisée en ce que** la chambre **(17)** de récupération des gaz et fumées délimite un chemin de circulation **(17**_{**1**}**, 17**_{**2**}**)** dont la longueur est adaptée pour permettre un temps de séjour des gaz et fumées entre l'entrée et la sortie, supérieur ou égal à 2 s, à une température au moins égale à 850 °C.

2. Installation selon la revendication 1, **caractérisée en ce que** le chemin de circulation **(17**_{**1**}**, 17**_{**2**}**)** des gaz et fumées est délimité par une cheminée **(61)** s'élevant verticalement dans le prolongement du foyer de combustion **(2)** et munie d'une virole interne **(62)** délimitant intérieurement un circuit ascendant **(17**_{**1**}**)** pour les gaz et fumées et extérieurement, un circuit descendant **(17**_{**2**}**)** pour les gaz et fumées.

3. Installation selon la revendication **2, caractérisée en ce que** la cheminée **(61)** est pourvue à son extrémité supérieure d'un dôme **(64)**.

4. Installation selon la revendication 1, **caractérisée en ce que** le foyer de combustion **(2)** comporte des moyens **(30)** d'extraction des cendres.

5. Installation selon la revendication 1, **caractérisée en ce que** le circuit de circulation **(72)** des gaz et fumées de l'échangeur de chaleur **(70)** communique en entrée dans sa partie basse, avec la sortie du chemin de circulation **(17**_{**2**}**)** des gaz et fumées et en sortie, dans sa partie haute, avec une chambre de sortie **(74).**

6. Installation selon la revendication 5, **caractérisée en ce que** la chambre de sortie **(74)** comporte une bouche de sortie équipée d'un filtre.

7. Installation selon la revendication 1, **caractérisée en ce que** les moyens d'approvisionnement **(5)** apportent les déchets sous forme d'éléments individualisés.

8. Installation selon la revendication 7, **caractérisée en ce que** les moyens d'approvisionnement **(5)** apportent les déchets sous forme d'éléments individualisés constitués de déjections de volailles combinées à des copeaux de bois.
